# EUROPÄISCHE PATENTSCHRIFT

(11) **EP 2 267 359 B1**
(45) Veröffentlichungstag und Bekanntmachung des Hinweises auf die Patenterteilung: **09.05.2012**
(21) Anmeldenummer: 10450098.8
(22) Anmeldetag: 09.06.2010
(51) Int. Cl.: F21V 14/02, F21V 19/02, F21K 99/00, F21V 29/00, F21W 131/103

(54) **Leuchte**
Lamp
Eclairage

(30) Priorität: 26.06.2009 AT 10022009
(43) Veröffentlichungstag der Anmeldung: 29.12.2010
(73) Patentinhaber: Rosenitsch, Harald, 1130 Wien (AT)
(72) Erfinder: Rosenitsch, Harald, 1130 Wien (AT)
(74) Vertreter: Rippel, Andreas

(56) Entgegenhaltungen:
- EP-A1- 1 956 290
- EP-A2- 1 584 555
- EP-A2- 1 741 975
- WO-A1-95/19525
- DE-U1-202007 008 163

## Beschreibung

Die Erfindung bezieht sich auf eine Leuchte, insbesondere Strassenleuchte, die als Leuchtmittel mehrere LED's aufweist, die auf Trägerflächen verteilt angeordnet und in Richtung der zu beleuchtenden Fläche ausrichtbar sind.

Um die Vorteile von LED's auch für Außenleuchten auszunützen, wurden schon zahlreiche Vorschläge gemacht. So ist in der DE 102007/053790 B3 eine Leuchte der eingangs genannten Art beschrieben, bei der zur Erzielung einer gewünschten Leuchtendichteverteilung oder Beleuchtungsstärkeverteilung auf der zu beleuchtenden Fläche die LED-Trägerfläche gewölbt ist.

Nachteilig bei einer solchen Anordnung ist, dass die jeweilige Wölbung nur für eine bestimmte Fläche gilt, die zu beleuchten ist. Bei einer anderen Fläche stimmt die Leuchtendichteverteilung bzw. Beleuchtungsstärkeverteilung nicht.

In der WO 2006/060905 A1 ist eine Leuchte beschrieben, bei der die LED's auf zwei schwenkbar zueinander angeordneten Platten befestigt sind. Durch Verschwenken der Platten gegeneinander kann die Beleuchtungsrichtung bzw. Beleuchtungsstärke verändert werden.

Aus dem Dokument EP 1956290 A1 ist eine Leuchte mit den Merkmalen des Oberbegriffs des Anspruchs 1 bekannt.

Eine genaue Anpassung an die jeweils zu beleuchtenden Flächen ist jedoch auch mit dieser bekannten Leuchte nicht möglich.

Die Erfindung hat es sich zum Ziel gesetzt, insbesondere mittels den derzeit am Markt befindlichen stärksten Hochleistungs-LED's eine Leuchte zu schaffen, mit der eine Anpassung sowohl an die zu beleuchtende Fläche als auch an die gewünschte Leuchtenhöhe möglich ist, sodass diese Fläche optimal ausgeleuchtet werden kann.

Erreicht wird dieses Ziel dadurch, dass die LED's auf mehreren übereinander liegenden Trägerringen angeordnet sind, die in Horizontalebenen verdrehbar sind, wobei die Trägerflächen für die LED's verschiedene Neigungen besitzen.

Durch die erfindungsgemäße Anordnung von horizontal verdrehbaren LED-Trägerringen ergibt sich die Möglichkeit, jedes vorgegebene Leuchtfeld durch entsprechende Einstellung der LED-Trägerringe bei der Montage optimal auszuleuchten. Es besteht auch die Möglichkeit, bei bereits montierten Leuchten einer geänderten Ausleuchtungsfläche zu entsprechen.

Derzeit wird noch jedes LED entsprechend seiner Anordnung für "Fernlicht- oder Nahbereich" mit handelsüblichen Reflektoren der verschiedensten Abstrahlwinkel z.B. + - 7° /+ - 13° usw. versehen.

Bei einer zweckmäßigen Ausführungsform der Erfindung haben die Trägerringe verschiedenen, den Neigungen entsprechenden (=Leuchtenhöhe), nach unten zu abnehmenden Durchmesser. Dadurch entsteht eine kegelähnliche Form der Leuchte.

### (Pyramidenstumpf)

LED's entwickeln verhältnismäßig viel Wärme und es ist daher erfindungsgemäß vorgesehen, dass die Trägerringe als Kühlkörper mit wenigstens einem im Zentrum vertikalen, im Kopf oben horizontalen Abzugkanal für die abzuführende Wärme ausgebildet sind.

Nachstehend ist die Erfindung anhand eines in den Zeichnungen dargestellten Ausführungsbeispieles näher beschrieben, ohne auf diese Beispiele beschränkt zu sein. Dabei zeigen:
- Fig. 1: in schaubildlicher Ansicht schräg von unten eine erfindungsgemäße Leuchte;
- Fig. 2: in vergrößertem Maßstab den Leuchtenkörper nach Fig. 1;
- Fig.3: eine Draufsicht auf einen oberen Trägerring des Leuchtenkörpers nach den Fig. 1 und 2;
- Fig. 4: einen Schnitt nach der Linie A - A in Fig. 3;
- Fig. 5: einen Schnitt nach der Linie B - B in Fig. 3;
- Fig. 6: einen Schnitt nach der Linie C - C in Fig. 3;
- Fig. 7: eine Draufsicht auf einen unteren Trägerring des Leuchtenkörpers nach den Fig. 1 und 2;
- Fig. 8: einen Schnitt nach der Linie A - A in Fig. 7;
- Fig. 9: einen Schnitt nach der Linie B - B in Fig. 7;
- Fig. 10: einen Schnitt nach der Linie C - C in Fig. 7.

Gemäß Fig. 1 ist auf einem Ausleger 1 ein Leuchtengehäuse 2 befestigt, in dem ein Leuchtenkörper 3 angeordnet ist.

Dieser Leuchtenkörper 3 besteht gemäß Fig. 2 aus einer Anzahl von Trägerringen 4, 5, 6 und 7 für LED's 8 und Reflektoren 10. Die Trägerringe 4, 5, 6 und 7 sind in Horizontalebenen verdrehbar. Die LED's 8 sind auf Trägerflächen 9 angeordnet, die verschiedene Neigungen besitzen. (entsprechend den Abmaßen des Leuchtfeldes bzw. der Leuchtenhöhe)

In Fig. 4 ist der Trägerring 4 dargestellt und aus den verschiedenen Schnitten ergibt sich der unterschiedliche Neigungswinkel α ₄₁, α ₄₂ und α ₄₃ einzelner Trägerflächen 9 ₄₁, 9 ₄₂ und 9 ₄₃.

Für den in Fig. 7 dargestellten Trägerring 7 gilt ähnliches: die Neigungswinkel α ₇₁, α ₇₂ und α ₇₃ auf den Trägerflächen 9 ₇₁, 9 ₇₂ und 9 ₇₃ sind jeweils verschieden.

Um die sich bildende Wärme abführen zu können, sind die Trägerringe als Keilkörper mit wenigstens einem im Zentrum vertikalen Abzugkanal 12 und wenigstens einem horizontalem Abzugkanal 13 versehen.

Im Ausleger 1 (Fig. 1) sind drei Stromversorgungen 11₁, 11₂ und 11₃ untergebracht. Jede dieser Stromversorgungen ist wenigstens einer LED-Kette zugeordnet. Die Leuchte kann dadurch entsprechend der Anzahl der Stromversorgungen in verschiedene Helligkeitsbereiche eingestellt werden.

## Patentansprüche

1. Leuchte, insbesondere Strassenleuchte, die als Leuchtmittel mehrere LED's (8) aufweist, die auf Trägerflächen (9) verteilt angeordnet und in Richtung der zu beleuchtenden Fläche ausrichtbar sind, **dadurch gekennzeichnet, dass** die LED's (8) auf mehreren übereinander liegenden Trägerringen (4, 5, 6, 7) angeordnet sind, die in Horizontalebenen verdrehbar sind, wobei die Trägerflächen (9) für die LED's (8) verschiedene Neigungen besitzen.

2. Leuchte nach Anspruch 1, **dadurch gekennzeichnet, dass** die Trägerringe (4, 5, 6, 7) verschiedenen, nach unten zu abnehmenden Durchmesser haben.

3. Leuchte nach Anspruch 1 oder 2, **dadurch gekennzeichnet, dass** die Trägerringe (4, 5, 6, 7) als Kühlkörper mit wenigstens einem im Zentrum vertikalen, im Kopf oben horizontalen Abzugkanal (12, 13) für die abzuführende Wärme ausgebildet sind.

4. Leuchte nach einem der Ansprüche 1 bis 3, **dadurch gekennzeichnet, dass** durch Anbringung von handelsüblichen Reflektoren (10) mit verschiedenen Abstrahlwinkeln der "Nah- bzw. Fernlichtbereich" der Leuchte geregelt bzw. angepasst werden kann.

5. Leuchte nach einem der Ansprüche 1 bis 4, **dadurch gekennzeichnet, dass** durch Anordnung von mehreren Stromversorgungen (11₁, 11₂, 11₃) für die schaltungsgemäß notwendigen LED-Ketten die Leuchte in verschiedene Helligkeitsbereiche entsprechend der Anzahl der Stromversorgungen (11₁, 11₂, 11₃) eingestellt werden kann.

## Claims

1. A lamp, especially a street lamp, comprising several LEDs (8) as illuminants which are arranged in a distributed manner on support areas (9) and can be aligned in the direction of the area to be illuminated, **characterized in that** the LEDs (8) are arranged on several support rings (4, 5, 6, 7) which are arranged on top of one another and which are twistable in horizontal planes, with the support areas (9) for the LEDs (8) having different inclinations.

2. A lamp according to claim 1, **characterized in that** the support rings (4, 5, 6, 7) have different diameters which decrease in the downward direction.

3. A lamp according to claim 1 or 2, **characterized in that** the support rings (4, 5, 6, 7) are arranged as cooling bodies with at least one venting duct (12, 13) for the heat to be discharged, said venting duct being vertical in the centre and being horizontal in the head at the top.

4. A lamp according to one of the claims 1 to 3, **characterized in that** the "short-range beam area and the long-range beam area" of the lamp can be controlled or adjusted by attaching conventional reflectors (10) with different angles of emission.

5. A lamp according to one of the claims 1 to 4, **characterized in that** the lamp can be set to different brightness ranges according to the number of the power supplies (11₁, 11₂, 11₃) by arranging several power supplies (11₁, 11₂, 11₃) for the LED chains required according to the circuit.

## Revendications

1. Luminaire, en particulier luminaire d'éclairage public, possédant comme lampes plusieurs DEL (8) qui sont réparties sur des surfaces de support (9) et peuvent être orientées en direction de la surface à éclairer, **caractérisé en ce que** les DEL (8) sont disposées sur plusieurs anneaux de support (4, 5, 6, 7) situés les uns par-dessus les autres qui peuvent être tournés dans des plans horizontaux, les surfaces de support (9) pour les DEL (8) ayant des inclinaisons différentes.

2. Luminaire selon la revendication 1, **caractérisé en ce que** les anneaux de support (4, 5, 6, 7) ont des diamètres différents, qui diminuent vers le bas.

3. Luminaire selon la revendication 1 ou 2, **caractérisé en ce que** les anneaux de support (4, 5, 6, 7) sont conçus comme des éléments de refroidissement avec au moins un canal d'évacuation (12, 13) vertical au centre et horizontal au sommet dans la tête pour la chaleur à évacuer.

4. Luminaire selon l'une des revendications 1 à 3, **caractérisé en ce que** la disposition de réflecteurs (10) usuels avec différents angles de rayonnement permet de régler ou d'adapter la « zone d'éclairage de près et de loin » du luminaire.

5. Luminaire selon l'une des revendications 1 à 4, **caractérisé en ce que** la disposition de plusieurs alimentations électriques (111, 112, 113) pour les chaînes de DEL nécessaires du point de vue du montage des circuits permet de régler le luminaire dans différentes plages de luminosité en fonction du nombre d'alimentations électriques (111, 112, 113).
